# EUROPÄISCHE PATENTSCHRIFT

(11) **EP 2 255 696 B1**
(45) Veröffentlichungstag und Bekanntmachung des Hinweises auf die Patenterteilung: **06.07.2011**
(21) Anmeldenummer: 09007083.0
(22) Anmeldetag: 27.05.2009
(51) Int. Cl.: A47B 21/06

(54) **Kabelkanal**
Cable duct
Goulotte de passage de câbles

(43) Veröffentlichungstag der Anmeldung: 01.12.2010
(73) Patentinhaber: Steelcase Werndl Aktiengesellschaft, 83026 Rosenheim (DE)
(72) Erfinder: Rutz, Josef, 83022 Rosenheim (DE)
(74) Vertreter: Flach, Dieter Rolf Paul

(56) Entgegenhaltungen:
- GB-A- 2 186 319
- US-A- 5 240 209
- US-A- 6 086 028

## Beschreibung

Die Erfindung betrifft einen Kabelkanal nach dem Oberbegriff des Anspruches 1.

Es ist bekannt, auf der Unterseite von Tischplatten von Büro- und Arbeitstischen Kabelkanäle vorzusehen, in denen der für die Elektrifizierung oder für die Übertragung von Daten und Informationen, zum Anschluss von PC's oder Notebooks etc. benötigte Strom und Netzwerkkabel, Telefonkabel etc. verlegt werden können.

Gemäß der WO 2007/128432 A1 ist deshalb bereits ein verbessertes Möbel, insbesondere ein verbesserter Tisch mit einem Kabelkanal vorgeschlagen worden, bei welchem an einer Trageinrichtung in Längsrichtung des Kabelkanals versetzt zueinander liegende Grundkörper vorgesehen sind. An diesen Grundkörpern ist eine Halteschiene zwischen einer herabhängenden Verkabelungsposition und einer demgegenüber zumindest im Wesentlichen parallel zum Kabelkanal verlaufenden Haltestellung um eine Verschwenkachse kippbar. In Funktionsstellung ist der Kabelkanal soweit angehoben, dass praktisch keine weiteren Kabel in den Kabelkanal eingeführt oder entfernt werden können. Um neue Kabel zu verlegen oder verlegte Kabel zu entfernen, kann der Kabelkanal dann in eine herabgelassenen Verkabelungsposition gebracht werden.

Obgleich sich dieser Kabelkanal sehr bewährt hat, ist er nur für einen gerade verlaufenden Kabelkanal geeignet.

Eine Kabelkanalanordnung ist beispielsweise auch aus der EP 1 810 595 A1 bekannt geworden. Gemäß dieser Vorveröffentlichung wird ein einziges Kabelkanalstück mit einem Kabelkanalboden und zwei den Kabelkanal seitlich begrenzenden Kabelkanalwänden vorgeschlagen. Dieses Kabelkanalstück ist über jeweils eine Spiralfedereinrichtung, die im Stirnseitenbereich des Kabelkanals angreift und an der Tischplatten-Unterseite an einem Halteteil abgestützt ist, gehalten. Zum Einführen der Kabel kann das Kabelkanalstück winklig aufgestellt werden, so dass an einer Längsseite des einteiligen Kabelkanal-Stückes längs verlaufende Kabel eingeführt werden können. Das Kabelkanal-Stück weist dabei eine relevante Teillänge der entsprechenden Tischplattenlänge auf.

Eine Kabelkanalanordnung ist beispielsweise aus der DE 40 14 082 A1 bekannt geworden. Dieser Kabelkanal kann beispielsweise auf der Schreibtischplatten-Unterseite montiert werden, um hier Kabel für elektrische und elektronische Geräte verdeckt zu verlegen. Da viele Schreibtische auch nach Art von Winkelkombinationen gestaltet sind, wird gemäß der vorstehend genannten Vorveröffentlichung ein Kabelkanal vorgeschlagen, der gerade, aber auch winklig verlaufend, angeordnet werden kann. Um zu vermeiden, dass neben geraden Kabelkanalstükken auch winklige Kabelkanal-stücke bereit gehalten werden müssen, wird gemäß dieser Vorveröffentlichung eine Kabelkanalanordnung verwirklicht, bei der der Kabelkanalboden zum einen und die an den beiden Längsseiten vorgesehenen Kanalseitenwände zum anderen getrennt ausgebildet sind und zur Bildung eines im Querschnitt U-ähnlichen Kabelkanals zusammengefügt werden müssen. Die beiden Kanalseitenwände umfassen dabei Wandabschnitte, die jeweils ein Gelenk umfassen, welches senkrecht zum Kabelkanalboden verläuft.

Der Kabelkanal wird dabei von den beiden, im seitlichen Abstand zueinander verlaufenden, unter der Tischplatte angebrachten Kanalseitenwänden getragen. Durch diese Konstruktion ist das Einführen von Kabeln vergleichsweise aufwändig und umständlich.

Ein gattungsbildender Kabelkanal ist aus der US 5,240,209 A bekannt geworden. Er umfasst eine Vielzahl von Kabelkanalstücken, die beispielsweise zwischen zwei beabstandeten Trägern oder Tragplatten montiert werden können. Die einzelnen Kabelkanal-Stücke sind gelenkig zueinander ausgebildet. Dazu kann jeweils ein Kabelkanal-Stück über eine Schnappverbindung mit einem benachbarten Kabelkanal-Stück verbunden werden, wobei die Schnappverbindung so ausgebildet ist, dass durch ein federndes Schnappelement gleichzeitig eine Relativverdrehung zwischen zwei benachbarten Kabelkanal-Stücken möglich ist. Dazu ist eine jeweils gemeinsame Verschwenkachse zweier benachbarter Kabelkanal-Stücke senkrecht zur Bodenfläche des jeweiligen Kabelkanal-Stücks und damit senkrecht zu den entfernt liegenden Ebenen der Trägereinrichtungen, also den Montageflächen ausgerichtet.

Die Kabelkanal-Stücke können dabei mit ihrer Bodenplatte beispielsweise auf der Unterseite einer Tischplatte anliegend befestigt werden, nämlich über Schrauben. An den Seitenwänden ist zumindest in einer Teillänge eines jeden Kabelkanal-Stücks eine Seitenwand vorgesehen. Gegenüberliegend zur Montagefläche und damit auch gegenüberliegende zur Bodenplatte ist eine Deckplatte angeordnet, die zwischen einer Schließstellung und einer Öffnungsstellung verschwenkt werden kann. In Öffnungsstellung können die Kabel verlegt werden.

Eine Kabelauslass- und Klemmeinrichtung ist grundsätzlich auch aus der GB 2 186 319 A bekannt geworden, die ebenfalls an einer Tischunterseite fest montierbar ist.

Demgegenüber ist es Aufgabe der vorliegenden Erfindung, eine verbesserte Kabelkanalanordnung zur Montage an einem Träger zu schaffen, insbesondere zur Montage an einem Möbel oder Büromöbel, vorzugsweise an der Tischunterseite eines Arbeits- oder Schreibtisches. Dabei soll die erfindungsgemäße Kabelkanalanordnung vom Aufbau und von der Verwendung her möglichst flexibel sein, so dass der Kabelkanal beispielsweise auf einer Tischplattenunterseite gerade aber auch auf einem winkligen oder kurvigen Weg entsprechend den Gegebenheiten verlegt werden kann.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Durch die vorliegende Erfindung wird ein völlig neuer Weg beschritten. Im Rahmen der Erfindung ist vorgesehen, dass der Kabelkanal aus zumindest zwei Kabelkanal-Stücken besteht, die miteinander verkettbar sind. Die Verkettung kann dabei auf einem "geraden" Weg vorgenommen werden. Je nach Bedarf können die einzelnen Kabelkanal-Stücke aber auch in winkliger Ausrichtung zum jeweils vorhergehenden oder nachfolgenden Kabelkanal-Stück ausgerichtet werden, so dass in weiten Bereichen der Kabelkanal einer beliebigen Strecke folgend verlegt werden kann.

In einer bevorzugten Ausführungsform der Erfindung erfolgt dabei die Verkettung über ineinander steckbare Zapfen, worüber gleichzeitig auch eine winklige Ausrichtung zueinander durch Relativ-Verschwenkung zweier benachbarter Kabelkanal-Stücke erfolgen kann.

Es erweist sich ebenfalls als vorteilhaft, dass die einzelnen Kabelkanal-Stücke über federbelastete Befestigungseinrichtungen beispielsweise an der Schreibtischplatten-Unterseite befestigt werden können. Dadurch können die einzelnen Kabelkanal-Stücke entgegen der Kraft eines Federspeichers von der Ebene der Tischplattenunterseite aus nach unten weg verstellt werden, wodurch der Abstand zwischen den Seitenwänden des einzelnen Kabelkanalstückes und der Tischplattenunterseite vergrößert wird, um das Einführen von Kabeln in den Kabelkanal oder das Herausnehmen von Kabeln aus dem Kabelkanal zu erleichtern.

Der erfindungsgemäße Kabelkanal ist durch seine Konstruktion einfachst zu handhaben und bietet dabei gleichzeitig eine Reihe von Vorteilen.

Die Erfindung wird nachfolgend anhand von Ausführungsbeispielen näher erläutert. Dabei zeigen im Einzelnen:
- Figur 1 :: eine schematische räumliche Darstellung ei- nes erfindungsgemäßen Kabelkanals unter Ver- wendung von drei miteinander verketteten Ka- belkanalstücken;
- Figur 2a :: eine Draufsicht auf das Ausführungsbeispiel gemäß Figur 1;
- Figur 2b :: eine Seitenansicht auf das Ausführungsbei- spiel gemäß Figur 2a;
- Figur 3 :: eine vergrößerte räumliche Darstellung eines einzelnen erfindungsgemäßen Kabelkanal-Stü- ckes einschließlich der zugehörigen Befesti- gungseinrichtung in explosionsartiger Dar- stellung;
- Figur 4 :: zwei winklig miteinander verkettete Kabel- kanal-Stücke eines erfindungsgemäßen Aus- führungsbeispiels in räumlicher Darstellung;
- Figur 5 :: eine auszugsweise Querschnittsdarstellung zweier miteinander verkettete Kabelkanal- Stücke, bei denen der eine Boden-Endab- schnitt des Kabelkanal-Stückes mit leichten Stufenabsatz auf dem Kabel-Endab-schnitt des nächsten Kabelkanal-Stückes aufliegt;
- Figur 6 :: eine schematische axiale Querschnittsdar- stellung durch ein Kabelkanalstück senkrecht zur Bodenfläche im Bereich des einen Kabel- Endabschnittes mit einer dort vorgesehenen im Schnitt gezeigten Befestigungshülse für die Verkettung mit einem nächsten Kabelka- nalstück;
- Figur 7 :: eine räumliche Darstellung der erfindungs- gemäßen Befestigungseinrichtung mit dazuge- höriger Federeinrichtung;
- Figur 8 :: eine axiale Längsschnittdarstellung durch die Befestigungseinrichtung, wie sie in Fi- gur 5 gezeigt ist;
- Figur 9 :: eine axiale Längsschnittdarstellung durch einen Ausschnitt eines erfindungsgemäßen Ka- belkanal-Stückes mit zugehöriger Befesti- gungseinrichtung im montierten Zustand an der Unterseite einer Tischplatte;
- Figur 10 :: eine entsprechende Darstellung zu Figur 7, bei der jedoch das betreffende Kabelkanal- Stück von der Tischplattenunterseite weg entgegen der Kraft der Federeinrichtung der Befestigungseinrichtung herabgedrückt ist, um Kabel leichter ein- oder ausführen zu können;
- Figur 11 :: eine ausschnittsweise, axiale Querschnitts- darstellung durch zwei miteinander verkette- ter Kabelkanal-Stücke und die im Verkettungsbereich vorgesehene Befestigungs- einrichtung im montierten Zustand bei einem abgewandelten Ausführungsbeispiel; und
- Figur 12:: eine entsprechende Darstellung zu Figur 11 bei entgegen der Kraft der Federspeicherein- richtung von der Tischplattenunterseite he- rabgedrückten Kabelkanal-Stücken, um in den Kabelkanal Kabel leichter einzuführen oder herauszunehmen.

In Figur 1 ist in schematischer räumlicher Darstellung ein Ausführungsbeispiel eines erfindungsgemäßen Kabelkanals 1 gezeigt, welcher aus drei Kabelkanal-Stücken 3 zusammengefügt ist.

Bereits aus der räumlichen Darstellung gemäß Figur 1 und der Draufsicht gemäß Figur 2a, 2b ist zu ersehen, dass beispielsweise die ersten beiden Kabelkanal-Stücke 3a und 3b in gerader Verlängerung zueinander verlaufend verkettet sind, wohingegen das dritte Kabelkanal-Stück 3c winklig zum vorausgehenden Kabelkanal-Stück 3b angeordnet ist. Die Winkellage kann dabei in einem weiten Bereich unterschiedlich eingestellt werden.

Wie sich insbesondere aus der weiteren Darstellung gemäß Figuren 3 und 4 ergibt, weisen die einzelnen Kabelkanal-Stücke jeweils einen Kabelkanal-Boden 5 auf, der sich in Längsrichtung des Kabelkanal-Stücks erstreckt, wobei sich in einer mittleren Teillänge an dem Kabelkanalboden 5 an den beiden Längsseiten des Kabelkanalstücks 3 jeweils eine Kabelkanal-Seitenwand 7 anschließt, die in der Regel quer und insbesondere senkrecht zur Ebene des Kabelkanal-Bodens 5 ausgerichtet ist.

Wie aus den Zeichnungen zu ersehen ist, weisen die Kabelkanal-Stücke 3 in Längsrichtung versetzt zueinander liegend (also in der Richtung, in der die Kabel verlegt werden sollen) Boden-Endabschnitte 11a, 11b auf, die einen Verkettungsbereich 11 bilden, auf den nachfolgend noch genauer eingegangen wird. Diese Boden-Endabschnitte 11a, 11b sind im gezeigten Ausführungsbeispiel kreis-, scheiben- oder tellerförmig gestaltet. Dabei kommt der eine Boden-Endabschnitt 11a über einen kleinen Stufenabsatz 13 (Figur 5) zu dem mittleren Abschnitt 5' des Kabelkanal-Bodens 5 geringfügig höher zu liegen, als der gegenüberliegende zweite Boden-Endabschnitt 11b, so dass bei Verkettung zweier Kabelkanal-Stücke 3 der über den Stufenabsatz 12 geringfügig höher liegende Endabschnitt 11a auf dem nächstfolgenden Kabelkanalstück 3 auf dem dort vorgesehenen Boden-Endabschnitt 11b aufliegt, und dadurch beide so miteinander verkettete Kabelkanal-Stücke 3 von ihrer Bodenunterseite aus betrachtet auf exakt gleicher Höhenlage zu liegen kommen. Der erwähnte geringe Stufenabsatz 13 an dem einen Boden-Endabschnitt 11b gegenüber einem dazu etwas niedriger liegenden Boden-Endabschnitt 11a eines nächsten verketteten Kabelkanal-Stückes ist in auszugsweiser Querschnittsdarstellung in Figur 5 dargestellt.

Um zwei aufeinander folgende Kabelkanal-Stücke 3 zu verketten, ist im gezeigten Ausführungsbeispiel an dem einen Boden-Endstück 11a eine Steckhülse 13 vorgesehen. Diese sitzt zentrisch in dem einen kreis-, tellerförmig oder ähnlich ausgebildeten Boden-Endabschnitt 11a (der etwas höher liegt als der gegenüberliegende Boden-Endabschnitt 11b). Diese Steckhülse 13 ist senkrecht zur Ebene des Kabelkanalbodens 5 ausgerichtet und ist in Höhe des Kabelkanalbodens, d.h. des Boden-Endabschnittes 11a mit einer innen liegendenDurchtrittsöffnung versehen.

Der etwas tiefer liegende Boden-Endabschnitt 11a weist im gezeigten Ausführungsbeispiel zwei nach oben vorstehende fingerartige und elastisch nachgebbare Arretierzapfen 17 auf, die an ihren freien Enden mit radial voneinander wegweisenden Rastansätzen 17' versehen sind. Die Verkettung wird dadurch bewirkt, dass ein Kabelkanal-Stück mit seinem Boden-Endbereich 11a und der dort ausgebildeten Steckhülse 12 auf den gegenüberliegenden Boden-Endbereich 11b eines nächsten Kabelkanal-Stückes 3 aufgesetzt wird, so dass die erwähnten Rastzapfen 17 die Durchtrittsöffnung in der Steckhülse 13 des anderen Kabelkanal-Stückes 5 durchgreifen und beim völligen Aufsetzen dann mit ihren Rastansätzen 17' den oben liegenden Rand 13' der Steckhülse 13 übergreifen.

Wie aus den Zeichnungen auch zu ersehen ist, weisen die Kabelkanal-Stücke 5 in ihrem mittleren Bereich 5' eine Befestigungshülse 23 auf (also nach Art einer Befestigungssäule oder eines Befestigungszylinders), die innen hohl gestaltet und in ihrem oben liegenden Endbereich mit einer nach innen vorstehenden Ringschulter 23' versehen ist, wodurch eine Durchtrittsöffnung 23" gebildet ist. Durch den stirnseitigen Rand 26 der Befestigungshülse 23 wird gleichzeitig eine Montage-, Anlage- oder Haltefläche 26' geschaffen, mit der ein entsprechendes KabelkanalStück 3 beispielsweise an einer Tischunterseite 35' einer Tischplatte 35 befestigt werden kann. Es wird insoweit auch auf die auszugsweise Querschnittsdarstellung gemäß Figur 6 verwiesen, in der ein auszugsweiser Längsschnitt senkrecht zur Ebene des Kabelkanal-Bodens 5 durch die erwähnte Befestigungssäule oder den Befestigungshülse 23 dargestellt ist. Daraus ist auch zu ersehen, dass die Ringschulter 23' geringfügig unterhalb des oben liegenden freien stirnseitigen Endes der Befestigungshülse 23 vorgesehen ist.

Für die Befestigung wird ferner eine zapfen- oder zylinderförmige oder -ähnliche Federaufnahme 29 benötigt, wie sie beispielsweise in Figur 3 explosionsartig und in Figuren 7 und 8 in räumlicher Darstellung sowie in axialer Längsschnittdarstellung zu ersehen ist. Diese Federaufnahme 29 weist unten liegend, also auf der im montierten Zustand gegenüberliegenden Seite zur vorher erwähnten Montage-, Anlage- oder Haltefläche 26' bzw. Zum vorher erwähnten Rand 26, eine radial nach außen vorstehende Auflageschulter oder einen Auflageflansch 29' auf, wobei auf die zapfenförmige Federaufnahme 29 eine Schraubenfeder 31 aufgeschoben ist, deren unterer Federabschnitt sich auf der erwähnten Auflageschulter bzw. dem Auflageflansch 29' abstützt. Damit die Feder möglichst unverlierbar auf der zylinderförmigen Federaufnahme 29 gehalten ist, kann benachbart zur Auflageschulter 29' radial nach außen vorstehend ein oder mehrere Haltenoppen 33 ausgebildet sein, die von der letzten Windung der Spiralfeder hintergriffen werden. Die Auflageschulter bzw. der Auflageflansch 29' der Federaufnahme 29 definiert also im gezeigten Ausführungsbeispiel eine sogenannte Montageebene oder Montagefläche M, an der die erläuterten Kabelkanal-Stücke montiert werden können. Diese Montageebene oder Montagefläche M fällt dann in der Regel mit der Tischplattenunterseite 35' einer Tischplatte 35 zusammen, wenn die erläuterten Kabelkanäle dort an einem solchen Möbel montiert werden sollen. In der nachher noch im Detail geschilderten Ausführungsvariante liegt an dieser Montageebene oder Montagefläche M in der Grundstellung dann auch die Befestigungshülse 23 an, die durch die Kraft der erwähnten Feder 31 auch bis zum Anschlag an einer Tischplattenunterseite 35' einer Tischplatte 35 angedrückt wird, also an die dadurch definierte Montageebene oder Montagefläche M.

Die so gebildete Federaufnahme 29 wird dann in die Befestigungshülse 23 von unten her über die untere Öffnung 24 eingeführt, bis die oben liegende Stirnseite 29" der zylinderförmigen Federaufnahme 29 beispielsweise an der Tischunterseite 35' eines den Kabelkanal haltenden Trägers, beispielsweise einer Unterseite 35' einer Tischplatte 35 aufliegt, wie dies grundsätzlich aus der Darstellung gemäß Figur 9 zu ersehen ist.

In dieser Position wird dann eine, die zylinderförmige Federaufnahme 29 zentral, nämlich durch die Axialbohrung 29a, durchsetzende Schraube 37 (deren Axiallänge größer ist als die Axiallänge der zylinderförmigen Federaufnahme 29) bis in das Material des Trägers, in der Regel der Tischplatte 35, eingedreht.

Aus der axialen Schnittdarstellung gemäß Figur 8 ist auch zu ersehen, dass sich nunmehr die Schraubenfeder 31 zwischen der Auflageschulter 29' der zylinderförmigen Federaufnahme 29 zum einen und an dem Ringboden, d.h. der Ringschulter 23' an der Befestigungshülse 23 zum anderen abstützt und dadurch die Befestigungshülse 23 und darüber auch das gesamte Kabelkanal-Stück 5 in Richtung Tischplattenunterseite 35' kraftbelastet angehoben hält.

Die Dimensionierungen sind so, dass die Höhe H der Kabelkanal-Seitenwände 7 gleich oder bevorzugt kleiner ist als die Axiallänge der zylinderförmigen Federaufnahme 29. In diesem Falle, wenn die Höhe H der Kabelkanal-Seitenwand 7 kleiner ist als die Axiallänge oder Höhe der zylinderförmigen Federaufnahme 29, ergibt sich die in der Querschnittsdarstellung gemäß Figur 9 wiedergegebene Befestigungsposition, bei welcher sich ein geringer Abstand A1 zwischen der Oberkante 7' der Kabelkanal-Seitenwand 7 und der Unterseite 35' der Tischplatte 35 ergibt. Die Unterseite 35' der Tischplatte 35 fällt somit also mit der Montage-, Anlage- oder Haltefläche 26' an dem freien Stirnende der Befestigungshülse 23 zusammen, so dass sich hierdurch eine nachfolgend auch als Halte- und/oder Montageebene M definierte Ebene ergibt. Der Abstand A1 kann im Extremfall auch Null sein, wenn die Seitenwand 7 mit ihrem oberen Rand 7' an der Tischplattenunterseite 35' aufliegt.

Da die zylinderförmige Federaufnahme 29 mit ihrem Außendurchmesser so bemessen ist, dass dieser Außendurchmesser kleiner ist als der Innendurchmesser der Durchtrittsöffnung 23' in der Ringschulter 23' der Befestigungshülse 23, ist es nunmehr möglich, das Kabelkanal-Stück insgesamt zu ergreifen und unter Komprimierung der Schraubenfeder 31 nach unten von der Tischplatte 35 wegzudrücken, beispielsweise ausgehend von der in Figur 9 gezeigten Grundposition in die in Figur 10 wiedergegebene Stellung. Während dieser Verstellbewegung wird nunmehr der wirksame Abstand A1 zwischen der Oberkante 7' der Kabelkanal-Seitenwand 7 und der Unterseite 35' der Tischplatte 35 zunehmend größer, d.h. sogar so groß, dass in dieser Position leicht und komfortabel elektrische Kabel, Telefonkabel, Daten- oder Computerkabel etc. in das Innere des Kabelkanals 1 eingelegt oder entsprechende Kabel herausgeführt und entnommen werden können. Anschließend kann das betreffende Kabelkanal-Stück losgelassen werden, so dass unter Entspannung der Schraubenfeder 31 über die Kraft der Federeinrichtung 31 das betreffende Kabelkanal-Stück dann wieder in Richtung Tischplatte 35, also in Richtung Träger oder Montageebene M angehoben wird, bis die in Tischplattenrichtung liegende Montage-, Anlage- oder Haltefläche 26 (bzw. Montage-, Anlage- oder Halteflansch) der Befestigungshülse 23 auf der Unterseite 35' des Trägers, vorzugsweise in Form der Tischplatte 35, anschlägt, also an der Montagefläche oder -ebene 11.

Durch die Verkettung werden zum Teil durch Herabdrücken der einzelnen Kabelkanäle auch noch die jeweils benachbarten Kabelkanäle teilweise mit herabgedrückt, also von der Tischplattenunterseite weggedrückt, so dass das Ein- und Ausführen von Kabeln sehr leicht vorgenommen werden kann. Beim Verlegen eines Kabels können dann sukzessive benachbarte Kabelkanal-Stücke ebenfalls ergriffen und jeweils abschnittsweise ein Kabel in den Kabelkanal eingeführt bzw. vom Kabelkanal herausgenommen werden. Der jeweilige Kabelkanal ist dabei anschlagsbegrenzt so weit von der Tischplattenunterseite entfernt bewegbar, bis die Schraubenfeder-Einrichtung vollständig komprimiert ist, d.h. die einzelnen Windungen aneinander aufliegen. Der Verstellweg sollte dabei vorzugsweise zumindest 5 mm, insbesondere zumindest 10 mm, 15 mm oder zumindest 20 mm betragen.

Anhand der Figuren 11 und 12 ist ein leicht abgewandeltes Ausführungsbeispiel gezeigt. Bei diesem Ausführungsbeispiel dient die Steckhülse 13 gleichzeitig auch als Verkettungseinrichtung für die Verkettung zweier benachbarter Kabelkanal-Stücke. Mit anderen Worten ist bei diesem Ausführungsbeispiel die betreffende Befestigungshülse 23 nicht mittig im Kabelkanal-Stück, sondern an dem einen Boden-Endabschnitt 11b vorgesehen, ansonsten allerdings mit gleicher Konstruktion und Gestaltung, wie in dem vorausgehend erläuterten Ausführungsbeispiel.

Mit anderen Worten wird also bei diesem Ausführungsbeispiel anstelle der in den vorausgegangenen Ausführungsbeispielen erwähnten Arretierzapfen 17 an dem einen Boden-Endabschnitt 11b die erwähnte Befestigungshülse 23 mit dem erläuterten Aufbau verwendet, die gleichzeitig dann auch als Arretiereinrichtung 117 dient. Diese rohr- oder zylinderförmige Arretiereinrichtung 117 in Form der Befestigungshülse 23 wirkt mit der bereits bei den vorausgegangenen Ausführungsbeispielen erläuterten an dem jeweils zweiten Boden-Endabschnitt 11a ausgebildeten Steckhülse 13 zusammen, die in diesem Ausführungsbeispiel allerdings eine axiale Länge aufweist, die der axialen Länge der Befestigungshülse 23 entspricht. In Figuren 11 und 12 sind dabei die entsprechenden axialen Schnittdarstellungen senkrecht zur Ebene des Kabelbodens 5 für dieses Ausführungsbeispiel wiedergegeben, wodurch die Unterschiede zu den entsprechenden axialen Schnittdarstellungen gemäß den Figuren 9 und 10 für das vorausgegangene Ausführungsbeispiel ersichtlich sind.

Zur gleichzeitigen Verkettung zweier benachbarter Kabelkanal-Stücke wird dabei jeweils die Befestigungshülse 23 von unten her in die Steckhülse 13, die an dem anderen Boden-Endabschnitt 11a ausgebildet ist, eingeschoben, bis die beiden Kabel-Bodenabschnitte 11a, 11b zweier miteinander verketteter Kabelstücke 3 aufeinander liegen. Der Außendurchmesser der Befestigungshülse 23 entspricht dabei dem Innendurchmesser der Steckhülse 13 oder ist geringfügig kleiner, so dass eine gute Verschwenkbarkeit zwischen den beiden Kabelkanal-Stücken gewährleistet ist, ohne dass die Reibkräfte zu groß werden oder andererseits das Spiel zu groß wird. Dadurch wird zum einen die Verkettung zweier benachbarter Kabelkanal-Stücke 5 bewirkt, die um die so gebildete Zentralachse Z in einem großen Winkelbereich relativ zueinander verschwenkbar sind. Gleichzeitig kann hier die entsprechende Befestigungseinrichtung ansetzen, indem die zylinderförmige Federaufnahme 29 wie bei den vorhergehenden Ausführungsbeispielen auch von der Kabelkanal-Unterseite ausgehend in die nach unten hin offene und in die Steckhülse 13 von unten eingesteckte Befestigungshülse 23 eingeführt wird, bis die oben liegende Stirnseite 26 oder in diesem Falle auch der Ringflansch 23' gemeinsam mit dem oben liegenden Rand 13' der Steckhülse 13 in der gemeinsamen Montageebene M liegt, im gezeigten Ausführungsbeispiel an der Tischunterseite 35' der Tischplatte 35 anliegt.

Auch in diesem Ausführungsbeispiel kann dann der jeweilige Kabelkanal entgegen der Kraft der Federeinrichtung 31 (unter Komprimierung der Schraubenfeder) von der Montageebene M, also von der Tischplattenunterseite weg nach unten verstellt werden, um Kabel in den Kabelkanal einzuführen oder herauszunehmen. In Figur 12 ist die zu Figur 11 entsprechende Position des Kabelkanals gezeigt, wenn der betreffende Kabelkanal unten von der Montagebene M weg gedrückt wird und dadurch der Abstand A1 zwischen dem oberen Rand 7' der Kabelkanal-Seitenwände 7 und der Montageebene M (also der Tischplattenunterseite 35') vergrößert wird.

## Patentansprüche

1. Kabelkanal zur Befestigung an einem Träger (35), insbesondere Büromöbel, wobei der Kabelkanal (1) auf einer Montagefläche (M) gerade oder winkelig verlaufend montierbar ist, mit folgenden Merkmalen:
- der Kabelkanal (1) umfasst zumindest zwei Kabelkanal-Stücke (3),
- die zumindest beiden Kabelkanal-Stücke (3) sind miteinander verkettbar oder verkettet,
- im Verkettungsbereich (11) zweier Kabelkanal-Stücke (3) sind die beiden Kabelkanal-Stücke (3) um eine im Wesentlichen senkrecht zur Montagefläche (M) stehende Achse (Z) gerade oder in winkliger Ausrichtung zueinander verlaufend positionierbar,
- die Kabelkanal-Stücke (3) umfassen eine Trag- und Befestigungseinrichtung zur Befestigung an der Montagefläche (M),
- die Kabelkanal-Stücke (3) umfassen einen KabelkanalBoden (5),
- an den Längsseiten des Kabelkanal-Stücks (3) schließt sich zumindest in einer Teillänge des KabelkanalStücks (3) jeweils eine Kabelkanal-Seitenwand (7) an, die quer oder senkrecht zum Kabelkanal-Boden (5) und/ oder zur Montagefläche (M) verläuft,
**gekennzeichnet durch** die folgenden weiteren Merkmale:
- die Kabelkanal-Stücke (3) sind so angeordnet, dass die an den Kabelkanal- Seitenwänden (7) gegenüberliegend zum Kabelkanal-Boden (5) ausgebildeten Ränder (7') in montierter Grundposition in der Montagefläche (M) oder in einem freien Abstand (A1) dazu enden,
- zwischen der Trag- und Befestigungseinrichtung und dem Kabelkanal-Stück (3) ist eine Federeinrichtung (31) vorgesehen, worüber das Kabelkanal-Stück (3) entgegen der Kraft der Federeinrichtung (31) von der Montagefläche (M) weg verstellbar ist, wodurch der Abstand zwischen dem Rand (7') der Kabelkanal-Seitenwände (7) und der Montagefläche (M) gegenüber der montierten Grundposition vergrößert ist.

2. Kabelkanal nach Anspruch 1, **dadurch gekennzeichnet, dass** ein Kabelkanal-Stück (3) entgegen der Kraft der Federeinrichtung (31) um zumindest 5 mm, vorzugsweise um zumindest 10 mm, 15 mm oder um zumindest 20 mm verstellbar ist.

3. Kabelkanal nach einem der Ansprüche 1 oder 2, **dadurch gekennzeichnet, dass** die Trag- und Befestigungseinrichtung eine Befestigungshülse (23) umfasst, die mit dem Kabelkanal-Stück (3) fest verbunden oder Teil des KabelkanalStücks (3) ist, deren Axialausrichtung quer oder senkrecht zur Montagefläche (M) verläuft, und dass die Befestigungshülse (23) einen im Inneren der Befestigungshülse (23) vorgesehenen Anschlag oder vorgesehene Ringschulter (23') umfasst, und dass im Inneren der Befestigungshülse (23) eine Federaufnahme mit einer zum Anschlag oder zur Ringschulter (23') versetzt liegenden Anschlagschulter oder Anschlagflansch (29') sitzt, so dass sich zwischen dem Anschlag oder der Ringschulter (23') der Befestigungshülse (23) und der Anschlagschulter oder dem Anschlagflansch (29') der Federaufnahme (29) eine Federeinrichtung (31), vorzugsweise in Form einer Schraubenfeder druckbelastet abstützt, wobei eine die Federaufnahme (29) durchsetzende axiale Befestigungseinrichtung vorzugsweise in Form einer Schraube (37) vorgesehen ist, deren Schraubenschaft an der Montagefläche (M) diese durchsetzend verankerbar ist.

4. Kabelkanal nach Anspruch 3, **dadurch gekennzeichnet, dass** die den Anschlag bildende Ringschulter (23') in der Befestigungshülse (23) am oberen freien Stirnende (29') der Befestigungshülse (23) oder im Axialabstand dazu innerhalb der Befestigungshülse (23) vorgesehen ist.

5. Kabelkanal nach einem der Ansprüche 3 bis 4, **dadurch gekennzeichnet, dass** durch die freie Stirnseite (26) der Befestigungshülse (23) oder durch die in diesem Bereich vorgesehene Ringschulter (23') die Montagefläche (M) definiert ist.

6. Kabelkanal nach einem der Ansprüche 3 bis 5, **dadurch gekennzeichnet, dass** die Befestigungshülse (23) zu den Verkettungsbereichen (11) versetzt liegend im mittleren Bereich (5') des Kabelkanal-Stückes (3) vorgesehen ist.

7. Kabelkanal nach einem der Ansprüche 3 bis 6, **dadurch gekennzeichnet, dass** die Befestigungshülse (23) mit dem Kabelkanal-Boden (5) fest verbunden ist, vorzugsweise einstückig ausgebildet ist.

8. Kabelkanal nach einem der Ansprüche 1 bis 7, **dadurch gekennzeichnet, dass** zur Verkettung zweier Kabelkanal-Stücke (3) an dem einen Kabelkanal-Endabschnitt (11a) eine mit einer Durchtrittsöffnung (13') im Kabelkanal-Boden (5) versehene Steckhülse (13) vorgesehen ist und dass an dem dazu jeweils gegenüberliegenden Kabelkanal-Endabschnitt (11b) am Kabelkanal-Boden (5) nach oben vorstehende Arretierelemente oder -zapfen (17, 117) vorgesehen sind, die in eine Steckhülse (13) eines zu verketteten, benachbarten Kabelkanal-Stückes (3) eintauchend verankerbar sind.

9. Kabelkanal nach Anspruch 8, **dadurch gekennzeichnet, dass** die Arretiereinrichtung oder -zapfen (17) mit elastisch verformbaren Rastelementen (17') versehen sind, die an entsprechenden Rastabschnitten vorzugsweise an dem freien Stirnrand (13') der Steckhülse (13) diese hintergreifend verrastbar sind.

10. Kabelkanal nach einem der Ansprüche 3 bis 7, in Verbindung mit Anspruch 8 oder 9, **dadurch gekennzeichnet, dass** die Arretiereinrichtung (117) aus der Befestigungshülse (23) mit der darin sitzenden Federaufnahme (29) und der die Federaufnahme (29) durchsetzenden Schraube (37) gebildet ist, die die Steckhülse (13) axial durchsetzt.

11. Kabelkanal nach Anspruch 10, **dadurch gekennzeichnet, dass** die axiale Länge der Befestigungshülse (23) und die axiale Länge der Steckhülse (13) gleich sind.

## Claims

1. Cable duct for fastening to a carrier (35), in particular office furniture, it being possible to mount the cable duct (1) on a mounting surface (M) such that it extends in a straight or angular manner, comprising the following features:
- the cable duct (1) comprises at least two cable duct pieces (3),
- the at least two cable duct pieces (3) are, or can be, interlinked,
- in the region (11) where two cable duct pieces (3) interlink, the two cable duct pieces (3) can be positioned such that they extend in a straight manner or in an angular orientation relative to one another about an axis (Z) which is substantially perpendicular to the mounting surface (M),
- the cable duct pieces (3) comprise a carrying and fastening device for fastening to the mounting surface (M),
- the cable duct pieces (3) comprise a cable duct base (5),
- a cable duct side wall (7) which extends transverse or perpendicular to the cable duct base (5) and/or to the mounting surface (M) is attached to the longitudinal sides of the cable duct piece (3) in each case, at least in a partial length of the cable duct piece (3),
**characterised by** the following further features:
- the cable duct pieces (3) are arranged in such a way that the edges (7') formed on the cable duct side walls (7) opposite the cable duct base (5) terminate in the mounting surface (M) or with clearance (A1) therefrom in the basic mounted position,
- a spring device (31) is provided between the carrying and fastening device and the cable duct piece (3), by means of which spring device the cable duct piece (3) can be displaced away from the mounting surface (M) against the force of the spring device (31), as a result of which the clearance between the edge (7') of the cable duct side walls (7) and the mounting surface (M) is increased in comparison with the basic mounted position.

2. Cable duct according to claim 1, **characterised in that** a cable duct piece (3) can be displaced against the force of the spring device (31) by at least 5 mm, preferably by at least 10 mm, 15 mm or at least 20 mm.

3. Cable duct according to either claim 1 or claim 2, **characterised in that** the carrying and fastening device comprises a fastening sleeve (23) which is rigidly connected to the cable duct piece (3) or is part of the cable duct piece (3), the axial orientation of which fastening sleeve extends transverse or perpendicular to the mounting surface (M), and **in that** the fastening sleeve (23) comprises a stop or annular shoulder (23') provided inside the fastening sleeve (23), and **in that** a spring seat comprising a stop shoulder or stop flange (29') located offset from the stop or annular shoulder (23') is positioned inside the fastening sleeve (23) in such a way that a spring device (31), preferably in the form of a helical spring, is supported with compression loading between the stop or annular shoulder (23') of the fastening sleeve (23) and the stop shoulder or stop flange (29') of the spring seat (29), an axial fastening device, preferably in the form of a screw (37), which passes through the spring seat (29) being provided, the screw shank of which can be anchored on the mounting surface (M) such that it passes through said mounting surface.

4. Cable duct according to claim 3, **characterised in that** the annular shoulder (23') forming the stop is provided in the fastening sleeve (23) at the free upper end (29') of the fastening sleeve (23) or inside the fastening sleeve (23) with axial clearance therefrom.

5. Cable duct according to either claim 3 or claim 4, **characterised in that** the mounting surface (M) is defined by the free end faces (26) of the fastening sleeve (23) or by the annular shoulder (23') provided in this region.

6. Cable duct according to any one of claims 3 to 5, **characterised in that** the fastening sleeve (23) is provided in the central region (5') of the cable duct piece (3), offset from the interlinking regions (11).

7. Cable duct according to any one of claims 3 to 6, **characterised in that** the fastening sleeve (23) is rigidly connected to the cable duct base (5) and is preferably formed in one piece therewith.

8. Cable duct according to any one of claims 1 to 7, **characterised in that** a socket (13) which is provided with a through-opening (13') in the cable duct base (5) is provided on one cable duct end portion (11a) for interlinking two cable duct pieces (3), and **in that** locking elements or locking pins (17, 117), which project upwards on the cable duct base (5) and can be inserted and anchored in a socket (13) of an adjacent cable duct piece (3) to be linked, are provided on the respective opposite cable duct end portion (11b).

9. Cable duct according to claim 8, **characterised in that** the locking device or locking pins (17) are provided with resiliently deformable latching elements (17') which can latch on corresponding latching portions, preferably on the free end edge (13') of the socket (13), so as to engage said latching portions from behind.

10. Cable duct according to any one of claims 3 to 7, in conjunction with either claim 8 or claim 9, **characterised in that** the locking device (117) which passes axially through the socket (13) is made up of the fastening sleeve (23) comprising the spring seat (29) located therein and the screw (37) passing through the spring seat (29).

11. Cable duct according to claim 10, **characterised in that** the axial length of the fastening sleeve (23) and the axial length of the socket (13) are the same.

## Revendications

1. Goulotte à câbles destinée à être fixée sur un support (35), en particulier un meuble de bureau, ladite goulotte à câbles (1) étant susceptible d'être montée de manière à s'étendre en ligne droite ou sous un angle sur une surface de montage (M), comprenant les éléments suivants :
- la goulotte à câbles (1) comprend au moins deux morceaux de goulotte à câbles (3),
- lesdits au moins deux morceaux de goulotte à câbles (3) sont chaînés l'un à l'autre ou susceptibles de l'être,
- dans la zone de chaînage (11) de deux morceaux de goulotte à câbles (3), les deux morceaux de goulotte à câbles (3) sont susceptibles d'être positionné de manière à s'étendre l'un par rapport à l'autre en ligne droite ou sous une orientation angulaire, autour d'un axe (Z) est essentiellement perpendiculaire à la surface de montage (M),
- les morceaux de goulotte à câbles (3) comprennent des moyens de support et de fixation pour la fixation sur la surface de montage (M),
- les morceaux de goulotte à câbles (3) comprennent un fond de goulotte (5),
- aux côtés longitudinaux du morceau de goulotte à câbles (3) se raccorde, au moins sur une longueur partielle du morceau de goulotte à câbles (3), respectivement une paroi latérale de goulotte (7) qui s'étend transversalement ou perpendiculairement au fond (5) de goulotte et/ou à la surface de montage (M),
**caractérisée par** les caractéristiques suivantes :
- les morceaux de goulotte à câbles (3) sont agencés de telle façon que, dans la position de base montée, les bordures (7') réalisées sur les parois latérales de goulotte à l'opposé du fond de goulotte (5) se terminent dans la surface de montage (M) ou à une distance libre (A1) de celle-ci,
- entre le moyen de support et de fixation et le morceau de goulotte à câbles (3) il est prévu un moyen à ressort (31), à l'aide duquel le morceau de goulotte à câbles (3) est déplaçable en éloignement de la surface de montage (M) à l'encontre de la force du moyen à ressort (31), suite à quoi la distance entre la bordure (7') des parois latérales de goulotte (7) et la surface de montage (M) augmente par rapport à la position de base montée.

2. Goulotte à câbles selon la revendication 1, **caractérisée en ce qu'**un morceau de goulotte à câble (3) est déplaçable, à l'encontre de la force du moyen à ressort (31), sur au moins 5 mm, de préférence au moins 10 mm, 15 mm, ou au moins 20 mm.

3. Goulotte à câbles selon l'une des revendications 1 ou 2, **caractérisée en ce que** le moyen de support et de fixation comprend une douille de fixation (23), laquelle est fermement reliée au morceau de goulotte à câbles (3) ou forme une partie du morceau de goulotte à câbles (3), dont l'orientation axiale s'étend transversalement ou perpendiculairement à la surface de montage (M), et **en ce que** le la douille de fixation (23) comprend une butée ou un épaulement annulaire (23') prévu(e) à l'intérieur de la douille de fixation (23), et **en ce qu'**il est prévu à l'intérieur de la douille de fixation (23) un logement à ressort avec un épaulement de butée ou une bride de butée (29') disposé(e) en décalage par rapport à la butée ou à l'épaulement annulaire (23'), de sorte qu'un moyen à ressort (31), de préférence sous la forme d'un ressort à boudin, s'appuie sous pression entre la butée ou l'épaulement annulaire (23') de la douille de fixation (23) et l'épaulement de butée ou la bride de butée (29') du logement à ressort (29), et il est prévu un moyen de fixation axial qui traverse le logement à ressort (29), de préférence sous la forme d'une vis (37), dont la tige filetée est susceptible d'être ancrée sur la surface de montage (M) en traversant celle-ci.

4. Goulotte à câbles selon la revendication 3, **caractérisée en ce que** l'épaulement annulaire (23') qui forme la butée est prévu dans la douille de fixation (23) à l'extrémité frontale libre supérieure (29') de la douille de fixation (23) ou à distance axiale de celle-ci à l'intérieur de la douille de fixation (23).

5. Goulotte à câbles selon l'une des revendications 3 à 4, **caractérisée en ce que** la surface de montage (M) est définie par la face frontale libre (26) de la douille de fixation (23) ou par un épaulement annulaire (23') prévu dans cette région.

6. Goulotte à câbles selon l'une des revendications 3 à 5, **caractérisée en ce que** la douille de fixation (23) est prévue dans la région médiane (5') du morceau de goulotte à câbles (3) et située en décalage par rapport aux régions de chaînage (11).

7. Goulotte à câbles selon l'une des revendications 3 à 6, **caractérisée en ce que** la douille de fixation (23) est fermement reliée au fond de goulotte (5), de préférence réalisée d'une seule pièce.

8. Goulotte à câbles selon l'une des revendications 1 à 7, **caractérisée en ce que** pour le chaînage de deux morceaux de goulotte à câbles (3), il est prévu sur un tronçon terminal de goulotte (11a), une douille d'enfichage (13) dotée d'une ouverture traversante (13') et prévue dans le fond de goulotte (5), et **en ce qu'**au niveau du tronçon terminal de goulotte (11b) respectivement opposé, il est prévu au niveau du fond de goulotte (5) des éléments d'arrêt ou des tenons d'arrêt (17, 117) en saillie vers le haut, qui sont susceptibles d'être ancrés en plongeant dans une douille d'enfichage (13) d'un morceau de goulotte à câbles (3) voisin qu'il s'agit de chaîner.

9. Goulotte à câbles selon la revendication 8, **caractérisée en ce que** le moyen d'arrêt ou le tenon d'arrêt (17) est pourvu d'éléments d'enclenchement (17') élastiquement déformables, qui peuvent être enclenchés sur des tronçons d'enclenchement correspondants, de préférence à la bordure frontale libre (13') de la douille d'enfichage (13), en engageant ces tronçons par l'arrière.

10. Goulotte à câbles selon l'une des revendications 3 à 7, en liaison avec les revendication 8 ou 9, **caractérisée en ce que** le moyen d'arrêt (117) est formé par la douille de fixation (23) avec le logement à ressort (29) ménagé dans celle-ci, et par la vis (37) qui traverse le logement à ressort (29) et qui traverse axialement la douille d'enfichage (13).

11. Goulotte à câbles selon la revendication 10, **caractérisée en ce que** la longueur axiale de la douille de fixation (23) et la longueur axiale de la douille enfichage (13) sont égales.
